# FASCICULE DE BREVET EUROPEEN

(11) **EP 0 817 223 B1**
(45) Date de publication et mention de la délivrance du brevet: **08.05.2002**
(21) Numéro de dépôt: 97410062.0
(22) Date de dépôt: 13.06.1997
(51) Int. Cl.: H01H 9/34

(54) **Dispositif de désionisation des gaz notamment des gaz de coupure dans une chambre d'extinction d'arc d'un disjoncteur basse tension à boîtier moulé et chambre d'extinction d'arc équipée de ce dipositif**
Entionisierungsvorrichtung für Gase, insbesondere für Schaltgase in eine Lichtbogenlöschkammer eines Niederspannungslastschalters mit gegossenem Gehäuse, und mit einer solchen Vorrichtung versehene Lichtbogenlöschkammer
Deionization device for gases, particularly for cut off gases in an arc extinguishing chamber of a low tension molded case circuit breaker and arc extinguishing chamber equipped with such a device

(30) Priorité: 28.06.1996 FR 9608301
(43) Date de publication de la demande: 07.01.1998
(73) Titulaire: Schneider Electric Industries SA, 92500 Rueil-Malmaison (FR)
(72) Inventeur: Rival, Marc, 38050 Grenoble Cedex 09 (FR); Kilindjian, Christophe, 38050 Grenoble Cedex 09 (FR); Clery, Yves, 38050 Grenoble Cedex 09 (FR); Bonente, Serge, 38050 Grenoble Cedex 09 (FR)
(74) Mandataire: Ritzenthaler, Jacques

(56) Documents cités:
- DE-A- 3 541 514
- FR-A- 2 508 230
- US-A- 3 997 746

## Description

La présente invention concerne un dispositif de désionisation des gaz destiné notamment à être placé dans la zone de l'orifice d'échappement d'une chambre de coupure d'un disjoncteur multipolaire basse tension à boîtier moulé, et une chambre d'extinction d'arc équipée de ce dispositif.

On connaît des dispositifs tels que celui décrit dans le document US 3 997 746 comprenant des grilles métalliques ou écrans à mailles fines, notamment en acier, logées dans les orifices d'échappement des chambres de coupure de disjoncteurs. Les gaz de coupure engendrés dans la chambre d'extinction lors de la coupure sortent vers le milieu extérieur après passage par les grilles jouant le rôle de pare-flammes. Or, on a constaté que ces gaz étaient encore fortement ionisés à la sortie de la chambre.

Afin d'améliorer la désionisation par refroidissement des gaz de coupure, d'autres dispositifs de désionisation ont déjà été proposés, notamment un labyrinthe formé par une pluralité d'écrans à fenêtres décalées, une grille à réflexion etc., mais l'encombrement important de ces dispositifs ne permet pas leur utilisation dans des chambres d'extinction compactes pour disjoncteurs à boîtier moulés.

Le brevet européen EP 0 022 708 décrit un dispositif de désionisation comprenant un écran poreux formé à partir de billes agglomérées réalisées à base de cuivre. Des interstices sont ménagés entre les billes pour le passage des gaz de coupure vers le milieu extérieur. Ce dispositif, de structure compacte, permet un refroidissement relativement efficace des gaz de coupure ventilés à partir d'une chambre d'extinction à pouvoir de coupure élevé.

La présente invention propose un dispositif de désionisation perfectionné de structure compacte, permettant d'obtenir un refroidissement encore plus efficace des gaz de coupure sortant vers le milieu extérieur, de manière à réduire les manifestations extérieures.

Ce dispositif est destiné à être incorporé dans une chambre d'extinction d'arc à pouvoir de coupure élevé et présente une structure adaptée en fonction de l'énergie d'arc développée dans ladite chambre.

A cet effet, la présente invention a pour objet un dispositif de désionisation des gaz, comprenant un écran poreux destiné notamment à être agencé au voisinage de l'orifice d'échappement de la chambre de coupure d'un disjoncteur basse tension pour assurer le refroidissement des gaz de coupure générés lors de la séparation des contacts après déclenchement du disjoncteur, ce dispositif étant caractérisé en ce que l'écran poreux précité comporte au moins un tissu dit reps comprenant un entrecroisement de fils droits espacés et parallèles entre eux avec des fils ondulés serrés de manière jointive, lesdits fils ondulés s'étendant sensiblement perpendiculairement audits fils droits et passant alternativement au dessus et en dessous d'au moins un des fils droits successifs.

Selon une caractéristique particulière, le(s) tissu(s) précité(s) est (sont) réalisé(s) en un matériau métallique résistant à la corrosion tel que l'acier inoxydable ou le nickel.

Selon une réalisation particulière, chaque tissu comporte des mailles de forme sensiblement triangulaire destinées au passage du gaz et définies chacune par un fil droit et deux fils ondulés tangents entre eux dans le plan médian du tissu.

Selon une réalisation particulière, l'un au moins des tissus précités comporte des fils ondulés passant alternativement au dessus et en dessous d'un seul fil droit à la fois, et agencés deux à deux de manière que lorsque l'un passe au dessus d'un fil droit, l'autre passe au dessous de ce même fil droit.

Selon une autre réalisation particulière, l'un au moins des tissus précités comporte des fils ondulés passant alternativement en dessous et au dessus de deux fils droits à la fois, chaque fois avec décalage d'un fil droit par rapport au fil ondulé précédent, les fils ondulés étant imbriqués.

Avantageusement, les fils ondulés sont les fils de trame.

Selon une autre caractéristique, le diamètre des fils ondulés est inférieur à celui des fils droits.

Selon une autre caractéristique, il comporte au moins deux tissus superposés ayant des ouvertures de maille de taille différente.

Avantageusement, il comporte au moins trois tissus superposés ayant des ouvertures de maille progressives, le tissu présentant les plus grandes ouvertures de maille dit premier tissu, étant traversé en premier par les gaz.

Avantageusement, le premier tissu précité présente un diamètre de fils ondulés et droits supérieurs à 0,5 mm et une ouverture nominale supérieure à 400 µm, tandis que le dernier tissu présente une ouverture nominale inférieure à 200 µm.

L'invention a également pour objet une chambre d'extinction d'arc notamment pour disjoncteur multipolaire basse tension à boîtier moulé isolant, comprenant par pôle : une paire de contacts séparables fixe et mobile, un mécanisme d'actionnement du contact mobile, des tôles métalliques de refroidissement de l'arc tiré entre lesdits contacts lors de leur séparation, un orifice d'échappement des gaz de coupure ménagé dans le boîtier à la sortie de ladite chambre et un dispositif de désionisation selon l'une quelconque des revendications précédentes agencé au voisinage dudit orifice d'échappement pour refroidir les gaz de coupure sortant vers le milieu extérieur.

Selon une caractéristique particulière, cette chambre comporte en outre au moins un écran additionnel perforé en matériau isolant, placé entre les extrémités des tôles de refroidissement précitées et l'écran poreux.

Selon une autre caractéristique, cette chambre comporte en outre, des tôles perforées ou raidisseurs placés de part et d'autre de l'écran poreux afin d'augmenter sa résistance mécanique à l'onde de pression.

Mais d'autres avantages et caractéristiques de l'invention apparaîtront mieux dans la description détaillée qui suit et se réfère aux dessins annexés donnés uniquement à titre d'exemples et dans lesquels :
- La figure 1 est une vue en coupe longitudinale d'une chambre d'extinction d'arc selon l'invention appartenant à un disjoncteur à boîtier moulé représenté partiellement arraché.
- Les figures 2, 2a et 2b illustrent respectivement une vue de dessus, une vue en coupe et une vue de côté, d'un tissu dit reps de trame selon une réalisation particulière de l'invention.
- Les figures 3, 3a, et 3b illustrent respectivement une vue de dessus, une vue en coupe et une vue de côté d'un tissu dit reps croisé de trame, selon une autre réalisation de l'invention.
- Les figures 4, 4a et 4b illustrent respectivement une vue de dessus, une vue en coupe et une vue de côté d'un tissu dit reps uni de chaîne, selon une autre réalisation de l'invention.
- Les figures 5, 5a et 5b illustrent respectivement une vue de dessus, une vue en coupe et une vue de côté d'un tissu dit reps de chaîne croisé, selon une autre réalisation de l'invention.
- La figure 6 est une vue schématique partielle et en perspective, illustrant un fil de trame droit et deux fils de chaînes ondulés adjacents, d'un tissu reps uni.
- Les figures 7 et 8 illustrent schématiquement le trajet du gaz à travers respectivement deux tissus reps superposés, et quatre tissus reps superposés.

Les figures 9, 10 et 11 sont des vues partielles, en coupe, illustrant deux mailles triangulaires associées respectivement à un tissu reps de chaîne uni, à un tissu reps de chaîne croisé et à un tissu reps de chaîne uni à forte porosité.

Sur la figure 1, on voit un disjoncteur Dr basse tension multipolaire à boîtier en matériau isolant moulé et à manette de commande manuelle. Ce disjoncteur Dr comporte par pôle une chambre d'extinction d'arc 1 logée dans un compartiment inférieur du boîtier B.

Chaque chambre d'extinction d'arc 1 comprend une paire de contacts 2, 3 séparables et un empilage de tôles 4 de refroidissement encochées en V, s'étendant transversalement à la direction d'extension de l'arc tiré entre les contacts 2, 3 lors de leur séparation après déclenchement du disjoncteur. Le contact fixe 2 est supporté par un conducteur 5 en forme d'épingle en U, positionnée sur une paroi 6 intermédiaire du boîtier B et en liaison électrique avec une plage 7 extérieure de raccordement. Un élément de blindage 8 métallique est inséré entre les deux branches de l'épingle du conducteur 5 et est doté d'une extension 9 jouant le rôle de séparateur d'extrémité. Le contact mobile 3 est solidaire d'un bras de contact 10 associé à un barreau pivotant du mécanisme d'actionnement (non représenté) commun à tous les pôles. Une tresse 11 de liaison connecte l'extrémité opposée du bras 10 aux éléments déclencheurs thermique et électromagnétique (non représentés) de chaque pôle. La face transversale du compartiment inférieur du boîtier B est munie d'un orifice 12 d'échappement des gaz de coupure ménagé à la sortie de chaque chambre d'extinction d'arc 1.

Selon l'invention, un dispositif de désionisation des gaz, désigné par le repère général R, est disposé dans chaque orifice d'échappement 12 pour diminuer les manifestations extérieures des gaz ionisés grâce à un refroidissement efficace des gaz chauds à la sortie de la chambre 1. Chaque dispositif de désionisation R coopère avec les tôles 4 et comporte un écran poreux E formé par la juxtaposition de plusieurs tissus métalliques dits reps T.

Ces tissus reps T sont constitués de façon générale par un entrecroisement de fils droits 15 espacés et parallèles entre eux avec des fils ondulés serrés jointifs 16 passant alternativement au dessus et au dessous d'un ou plusieurs des fils droits successifs 15, en s'étendant sensiblement perpendiculairement audits fils droits 15.

Ces tissus reps T peuvent avoir différentes structures à savoir par exemple une structure reps unie ou une structure reps croisée. Selon la structure reps unie, représentée sur les figures 2, 4 et 6, le tissu T est formé de fils droits parallèles 15 et de fils ondulés 16 passant alternativement au dessus et en dessous des fils droits successifs 15, un à la fois, et chaque fois, avec décalage d'un fil droit 15 par rapport au fil ondulé précédent, c'est à dire que deux fils ondulés adjacents 16 passent respectivement au dessus et en dessous du même fil droit 15.

Selon la structure reps croisée, telle qu'illustrée sur les figures 3 et 5, chaque tissu T est formé de fils droits 15 et de fils ondulés 16, chaque fil ondulé 16 passant alternativement au dessus et en dessous de deux fils droits 15 à la fois avec décalage d'un fil droit 15 par rapport au fil ondulé précédent, les fils ondulés 16 étant imbriqués.

Les paramètres définissant ces structures sont entre autres les diamètres des fils droits 15 et ondulés 16, l'espacement (ou pas) des fils droits 15, l'ouverture nominale ou vide de maille, laquelle correspond, tel qu'illustré sur les figures 9, 10, 11 au diamètre de la sphère S tangente aux fils 16a, 16b formant la maille. Avantageusement, le diamètre d des fils ondulés 16 sera inférieur au diamètre D des fils droits 15. Ce tissage permet d'obtenir des ouvertures de mailles nettement plus petites que le diamètre d, D des fils 15, 16 constitutifs de la toile.

Avantageusement, l'écran poreux E est constitué par plusieurs tissus T tels que décrits précédemment, empilés les uns sur les autres (avantageusement, entre 2 et 5 tissus). Ces tissus juxtaposés T ont des ouvertures de maille progressives, le tissu T ayant les ouvertures les plus importantes, c'est à dire dont le diamètre des fils est le plus important, étant situé de manière à être traversé en premier par les gaz. Ainsi, ce premier tissu présente une robustesse thermomécanique importante, nécessaire pour le premier élément filtrant les gaz de coupure, tandis que le dernier présentera une ouverture de maille minimale nécessaire pour un refroidissement maximal des gaz de coupure. A cet effet, les diamètres d, D des fils (ondulés et droits) associés au premier tissu seront supérieurs à 0,5 mm et l'ouverture nominale supérieure à 400µm, tandis que l'ouverture de maille nominale associée au dernier tissu sera inférieur à 200 µm.

En outre, on notera que la diminution progressive des ouvertures nominales apporte une meilleure maîtrise de la montée en pression dans la chambre d'extinction d'arc.

En se reportant à la figure 1, on voit qu'un écran additionnel 17 en matériau isolant, sera avantageusement placé dans la zone d'échappement de la chambre d'extinction d'arc 1, dans l'intervalle ménagé entre les extrémités des tôles 4 et l'écran poreux E selon l'invention.

Cet écran isolant 17 disposé en regard de l'écran poreux E présente une perforation régulière et parfaitement définie permettant une circulation des gaz. Cet écran 17 est destiné à empêcher l'arc de reboucler sur les éléments métalliques du filtre.

On notera également que des tôles perforées ou des raidisseurs (non représentés) pourront être ajoutés de part et d'autre de l'écran poreux E. Ces tôles perforées permettront de réaliser un brassage du gaz et augmenteront la tenue mécanique de l'ensemble afin de résister à l'onde de pression associée à la coupure des courants de court-circuit.

Ainsi, en fonctionnement, lors de la coupure de l'arc dans la chambre d'extinction 1 les gaz de coupure, après passage à travers l'écran isolant 17 sont refroidis efficacement à travers l'écran poreux E.

En effet, les gaz ionisés traversent les mailles M formées dans les différentes couches de tissu, chaque maille M étant définie comme plus particulièrement visible sur les figures 9 à 11, quelque soit la structure du tissu, reps uni ou reps croisé, par un fil droit 15 et deux fils ondulés 16 tangents entre eux dans le plan p médian du tissu. Le gaz ionisé s'écoule à travers ces passages de section minimum en étant fortement perturbé en terme de direction et de vitesse. On se reportera aux figures 7 et 8 pour observer le trajet du gaz respectivement dans un tissu reps uni et un tissu reps croisé. Ainsi sont favorisés les échanges thermiques entre les gaz et les fils 15, 16 constituant l'écran E et donc leur désionisation par refroidissement. On notera qu'il est nécessaire que le tissu T conserve une certaine porosité afin de permettre une sortie des gaz limitant ainsi la surpression apparaissant dans l'appareil. Il sera donc nécessaire de trouver un compromis entre la section d'échappement et la surface d'échange.

Par rapport aux tissus métalliques traditionnels à maille carrée, ces tissus permettent d'obtenir des ouvertures de mailles nettement plus fines que le diamètre des fils du tissu. Il est alors possible de combiner dans un même filtre une bonne tenue thermomécanique et une grande surface d'échange nécessaire au refroidissement.

On notera que des structures particulières de tissu reps pourront être envisagées telles que par exemple, le tissu reps à forte porosité tel qu'illustré sur la figure 11, dans lequel les fils les plus fins 20 sont d'un diamètre inférieur au diamètre de la sphère S tangente aux fils formant la maille M.

Le matériau constituant les fils pourra être tout matériau métallique conduisant la chaleur et résistant à la corrosion tel que l'acier inoxydable ou bien le nickel.

Le nombre de tissus superposés sera adapté en fonction de l'énergie d'arc développée dans la chambre de coupure. Par exemple, pour une énergie de 200kj, quatre épaisseurs seront utilisées.

## Revendications

1. Dispositif de désionisation des gaz, comprenant un écran poreux destiné notamment à être agencé au voisinage de l'orifice d'échappement de la chambre de coupure d'un disjoncteur basse tension pour assurer le refroidissement des gaz de coupure générés lors de la séparation des contacts après déclenchement du disjoncteur,
**caractérisé en ce que** l'écran poreux précité (E) comporte au moins un tissu dit reps (T) comprenant un entrecroisement de fils droits (15) espacés et parallèles entre eux avec des fils ondulés (16) serrés de manière jointive, lesdits fils ondulés (16) s'étendant sensiblement perpendiculairement audits fils droits (15) et passant alternativement au-dessus et en dessous d'au moins un des fils droits successifs (15).

2. Dispositif selon la revendication 1, **caractérisé en ce que** le(s) tissu(s) précité(s) (T) est (sont) réalisé(s) en un matériau métallique résistant à la corrosion tel que l'acier inoxydable ou le nickel.

3. Dispositif selon la revendication 1 ou 2, **caractérisé en ce que** chaque tissu (T) comporte des mailles M de forme sensiblement triangulaire destinées au passage du gaz et définies chacune par un fil droit (15) et deux fils ondulés (16) tangents entre eux dans le plan médian p du tissu T.

4. Dispositif selon l'une quelconque des revendications précédentes, **caractérisé en ce que** l'un au moins des tissus précités (T) comporte des fils ondulés (16) passant alternativement au dessus et en dessous d'un seul fil droit (15) à la fois, et agencés deux à deux de manière que lorsque l'un passe au dessus d'un fil droit (15) l'autre passe au dessous de ce même fil droit (15).

5. Dispositif selon l'une quelconque des revendications 1 à 3, **caractérisé en ce que** l'un au moins des tissus précités (T) comporte des fils ondulés (16) passant alternativement en dessous et au dessus de deux fils droits (15) à la fois, chaque fois avec décalage d'un fil droit (15) par rapport au fil ondulé (16) précédent, les fils ondulés (16) étant imbriqués.

6. Dispositif selon l'une quelconque des revendications précédentes, **caractérisé en ce que** les fils ondulés (16) sont les fils de trame.

7. Dispositif selon l'une quelconque des revendications précédentes, **caractérisé en ce que** le diamètre des fils ondulés (16) est inférieur à celui des fils droits (15).

8. Dispositif selon l'une quelconque des revendications précédentes, **caractérisé en ce qu'**il comporte au moins deux tissus (T) superposés ayant des ouvertures de maille de taille différente.

9. Dispositif selon l'une quelconque des revendications précédentes, **caractérisé en ce qu'**il comporte au moins trois tissus (T) superposés ayant des ouvertures de maille progressives, le tissu (T) présentant les plus grandes ouvertures de maille, dit premier tissu, étant traversé en premier par les gaz.

10. Dispositif selon la revendication 9, **caractérisé en ce que** le premier tissu précité (T) présente un diamètre (d) de fils ondulés (16) et droits (15) supérieur à 0,5 mm et une ouverture nominale supérieure à 400 µm, tandis que le dernier tissu présente une ouverture nominale inférieure à 200 µm.

11. Chambre d'extinction d'arc notamment pour disjoncteur multipolaire basse tension à boîtier moulé isolant, comprenant par pôle : une paire de contacts (2, 3) séparables fixe et mobile, un mécanisme d'actionnement du contact mobile (2), des tôles métalliques (4) de refroidissement de l'arc tiré entre lesdits contacts (2, 3) lors de leur séparation, un orifice d'échappement (12) des gaz de coupure ménagé dans le boîtier (B) à la sortie de ladite chambre (1), **caractérisé en ce qu'**il comporte en outre un dispositif de désionisation ( R) selon l'une quelconque des revendications précédentes agencé au voisinage dudit orifice d'échappement (12) pour refroidir les gaz de coupure sortant vers le milieu extérieur.

12. Chambre d'extinction d'arc selon la revendication 11, **caractérisée en ce qu'**elle comporte en outre au moins un écran additionnel perforé (17) en matériau isolant, placé entre les extrémités des tôles de refroidissement précitées (4) et l'écran poreux (E).

13. Chambre d'extinction d'arc selon la revendication 11 ou 12, **caractérisée en ce que** ladite chambre (1) comporte en outre, des tôles perforées ou raidisseurs placés de part et d'autre de l'écran poreux (E) afin d'augmenter sa résistance mécanique à l'onde de pression.

## Claims

1. A gas deionization device comprising a porous shield designed in particular to be arranged near to the outlet orifice of the arc extinguishing chamber of a low voltage circuit breaker to perform cooling of the breaking gases generated when separation of the contacts takes place after tripping of the circuit breaker,
**characterized in that** the above-mentioned porous shield (E) comprises at least one cloth called reps (T) comprising a criss-cross texture of straight wire yarns (15) spaced apart from and parallel to one another with tight joined undulated wire yarns (16), said undulated wire yarns (16) extending appreciably perpendicularly to said straight wire yarns (15) and passing alternately over and under at least one of the successive straight wire yarns (15).

2. The device according to claim 1, **characterized in that** the above-mentioned cloth(s) (T) is(are) made of a corrosion-resistant metallic material such as stainless steel or nickel.

3. The device according to claim 1 or 2, **characterized in that** each cloth (T) comprises meshes M of appreciably triangular shape designed for passage of the gas and each defined by a straight wire yarn (15) and two undulated wire yarns (16) tangent to one another in the mid-plane p of the cloth (T).

4. The device according to any one of the foregoing claims, **characterized in that** at least one of the above-mentioned cloths (T) comprises undulated wire yarns (16) passing alternately over and under a single straight wire yarn (15) at a time, and arranged two by two so that when one passes over a straight wire yarn (15), the other passes under this same straight wire yarn (15).

5. The device according to any one of the claims 1 to 3, **characterized in that** at least one of the above-mentioned cloths (T) comprises undulated wire yarns (16) passing alternately under and over two straight wire yarns (15) at a time, each time with an offset of a straight wire yarn (15) with respect to the previous undulated wire yarn (16), the undulated wire yarns (16) being interlaced.

6. The device according to any one of the foregoing claims, **characterized in that** the undulated wire yarns (16) are the weft yarns.

7. The device according to any one of the foregoing claims, **characterized in that** the diameter of the undulated wire yarns (16) is smaller than that of the straight wire yarns (15).

8. The device according to any one of the foregoing claims, **characterized in that** it comprises at least two superposed cloths (T) having mesh openings of different size.

9. The device according to any one of the foregoing claims, **characterized in that** it comprises at least three superposed cloths (T) having progressive mesh openings, the cloth (T) presenting the largest mesh openings, called the first cloth, being passed through first by the gases.

10. The device according to claim 9, **characterized in that** the above-mentioned first cloth (T) presents a diameter (d) of undulated yarns (16) and straight yarns (15) greater than 0.5 mm and a nominal opening greater than 400 µm, whereas the last cloth presents a nominal opening smaller than 200 µm.

11. An arc extinguishing chamber in particular for a multipole low voltage isolating moulded case circuit breaker, comprising per pole : a pair of stationary and movable separable contacts (2, 3), an actuating mechanism of the movable contact (2), metal plates (4) for cooling of the arc drawn between said contacts (2, 3) when separation of the latter takes place, an orifice (12) for outlet of the breaking gases arranged in the case (B) at the outlet of said chamber (1), **characterized in that** it comprises in addition a deionization device (R) according to any one of the foregoing claims arranged near to said outlet orifice (12) to cool the breaking gases outlet to the outside environment.

12. The arc extinguishing chamber according to claim 11, **characterized in that** it comprises in addition at least one additional perforated shield (17) made of insulating material placed between the ends of the above-mentioned cooling plates (4) and the porous shield (E).

13. The arc extinguishing chamber according to claim 11 or 12, **characterized in that** said chamber (1) comprises in addition perforated plates or stiffeners placed on each side of the porous shield (E) to increase its mechanical resistance to the pressure wave.

## Patentansprüche

1. Gasentionisierungsvorrichtung mit einem porösen Schirm, der insbesondere dazu dient, in der Nähe der Ausströmöffnung der Lichtbogenlöschkammer eines Niederspannungs-Leistungsschalters angeordnet zu werden, um die Kühlung der nach dem Auslösen des Leistungsschalters bei der Kontakttrennung erzeugten Schaltgase zu gewährleisten,
**dadurch gekennzeichnet, daß** der genannte poröse Schirm (E) mindestens ein als Rips bezeichnetes Gewebe (T) mit einer Verkreuzung aus, mit Abstand parallel zueinander angeordneten geraden Drähten (15) sowie direkt aneinanderliegenden, gewellten Drähten (16) umfaßt, welche gewellten Drähte (16) annähernd senkrecht zu den geraden Drähten (15) verlaufen und abwechselnd jeweils unter und über mindestens einen der aufeinanderfolgenden geraden Drähte (15) geführt sind.

2. Vorrichtung nach Anspruch 1, **dadurch gekennzeichnet, daß** das genannte/die genannten Gewebe (T) aus einem korrosionsbeständigen metallischen Material wie zum Beispiel Edelstahl oder Nickel besteht/bestehen.

3. Vorrichtung nach Anspruch 1 oder 2, **dadurch gekennzeichnet, daß** jedes Gewebe (T) im annähernd dreieckig geformte Maschen M umfaßt, die dazu dienen, vom Gas durchströmt zu werden und jeweils durch einen geraden Draht (15) und zwei, in der Mittelebene p des Gewebes (T) tangential zueinander verlaufende gewellte Drähte (16) definiert sind.

4. Vorrichtung nach irgendeinem der vorhergehenden Ansprüche, **dadurch gekennzeichnet, daß** mindestens eines der genannten Gewebe (T) abwechselnd unter und über jeweils einen geraden Draht (15) geführte gewellte Drähte (16) umfaßt, die paarweise so angeordnet sind, daß bei Führung eines dieser Drähte über dem geraden Draht (15) der jeweils andere unter dem gleichen geraden Draht (15) verläuft.

5. Vorrichtung nach irgendeinem der Ansprüche 1 bis 3, **dadurch gekennzeichnet, daß** mindestens eines der genannten Gewebe (T) gewellte Drähte (16) umfaßt, die abwechselnd unter und über je zwei gerade Drähte (15) geführt sind, wobei die Unter- bzw. Überkreuzung durch zwei aufeinanderfolgende gewellte Drähte (16) jeweils um einen geraden Draht (15) versetzt erfolgt und die gewellten Drähte (16) sich überlappen.

6. Vorrichtung nach irgendeinem der vorhergehenden Ansprüche, **dadurch gekennzeichnet, daß** die gewellten Drähte (16) die Schußdrähte darstellen.

7. Vorrichtung nach irgendeinem der vorhergehenden Ansprüche, **dadurch gekennzeichnet, daß** die gewellten Drähte (16) einen kleineren Durchmesser aufweisen als die geraden Drähte (15).

8. Vorrichtung nach irgendeinem der vorhergehenden Ansprüche, **dadurch gekennzeichnet, daß** sie mindestens zwei übereinanderliegende Gewebe (T) mit unterschiedlichen Maschenweiten umfaßt.

9. Vorrichtung nach irgendeinem der vorhergehenden Ansprüche, **dadurch gekennzeichnet, daß** sie mindestens drei übereinanderliegende Gewebe (T) mit zunehmender Maschenweite umfaßt, wobei das als erstes Gewebe bezeichnete Gewebe (T) mit den größten Maschenöffnungen als erstes von den Gasen durchströmt wird.

10. Vorrichtung nach Anspruch 9, **dadurch gekennzeichnet, daß** der Durchmesser (d) der gewellten Drähte (16) und der geraden Drähte (15) des genannten ersten Gewebes (T) größer als 0,5 mm und die Nennmaschenweite größer als 400 µm ist, während die Nennmaschenweite des letzten Gewebes unter 200 µm beträgt.

11. Lichtbogenlöschkammer, insbesondere für einen mehrpoligen Niederspannungs-Leistungsschalter mit Isolierstoffgehäuse, die pro Pol einen feststehenden und einen bewegbaren Kontakt (2, 3), einen Mechanismus zur Betätigung des bewegbaren Kontakts (2), Metallbleche (4) zur Kühlung des zwischen den Kontakten (2, 3) bei deren Trennung erzeugten Lichtbogens, eine am Ausgang der genannten Löschkammer (1) im Gehäuse (B) ausgebildete Gasausströmöffnung (12) umfaßt, **dadurch gekennzeichnet daß** sie ferner eine in der Nähe der genannten Ausströmöffnung (12) angeordnete Entionisierungsvorrichtung (R) zur Kühlung der an das Umgebungsmedium abgegebenen Schaltgase gemäß irgendeinem der vorhergehenden Ansprüche umfaßt.

12. Lichtbogenlöschkammer nach Anspruch 11, **dadurch gekennzeichnet, daß** sie mindestens einen zusätzlichen Isolierstofflochschirm (17) umfaßt, der zwischen den Enden der genannten Kühlbleche (4) und dem porösen Schirm (E) angeordnet ist.

13. Lichtbogenlöschkammer nach Anspruch 11 oder 12, **dadurch gekennzeichnet, daß** die genannte Löschkammer (1) darüber hinaus Lochbleche bzw. Versteifungselemente umfaßt, die auf beiden Seiten des porösen Schirms (E) zur Erhöhung seiner mechanischen Festigkeit gegenüber der Druckwelle angeordnet sind.
